# EUROPÄISCHE PATENTSCHRIFT

(11) **EP 1 648 785 B1**
(45) Veröffentlichungstag und Bekanntmachung des Hinweises auf die Patenterteilung: **03.02.2010**
(21) Anmeldenummer: 04762570.2
(22) Anmeldetag: 30.07.2004
(51) Int. Cl.: B65D 21/02

(54) **BEHÄLTER MIT VERSCHLUSS**
CONTAINER WITH A LOCK
RECIPIENT A FERMETURE

(30) Priorität: 01.08.2003 DE 20312174 U
(43) Veröffentlichungstag der Anmeldung: 26.04.2006
(73) Patentinhaber: Nölle, Jürgen, Dipl.-Ing., 47495 Rheinberg (DE)
(72) Erfinder: Nölle, Jürgen, Dipl.-Ing., 47495 Rheinberg (DE)
(74) Vertreter: Demski, Siegfried
(86) Internationale Anmeldenummer: PCT/DE2004/001725
(87) Internationale Veröffentlichungsnummer: WO 2005/012117

(56) Entgegenhaltungen:
- WO-A-2004/033329
- DE-A- 2 239 337
- DE-A- 19 517 460
- DE-A- 19 730 248
- DE-U- 8 807 193
- NL-A- 9 301 506

## Beschreibung

Die Erfindung betrifft einen Behälter gemäß dem Oberbegriff des Anspruchs 1.

Um Objekte, Flüssigkeiten oder Schüttgut aufzubewahren, existieren verschiedene Lösungen, diese in Behältern zu lagern, wobei einige der existierenden Behälter bedingt durch ihre äußere Form stapelbar sind und dadurch einen dreidimensionalen Verbund bilden können. Diese dreidimensional stapelbaren Behälter werden zumeist aus Platz- und Sicherheitsgründen so geformt, dass sie einerseits im Verbund einen sicheren Stand haben und andererseits platzsparend aufgestellt werden können. Bei der Formgestaltung derartiger Aufbewahrungsbehälter wird im allgemeinen selten die Ästhetik des Behälters berücksichtigt. Im Vordergrund stehen leichte Stapelbarkeit, Sicherheit und Vielseitigkeit des Stapelverbundes.

Außer formschlüssig verbindbaren stapelbaren Lagerbehältnissen sind auch formschlüssig verbindbare Behältnisse bekannt, die zur sicheren Aufbewahrung kleiner Gegenstände gedacht sind, um diese in Süßigkeiten zu verstecken. Beispielsweise werden in den Dokumenten US-Patent 1.499,603, in dem deutschen Gebrauchsmuster G 8622192.2 und in dem europäischen Patent EP 518252 wiederverschließbare dreidimensionale Aufbewahrungsbehälter offenbart, die mit äußeren ästhetisch wenig ansprechenden Steckmechanismen ineinander gesteckt werden können und dafür gedacht sind, kleine Spielzeugobjekte darin aufzubewahren, damit diese vor Schokolade geschützt, in Schokoladeneiern vertrieben werden können.

Die deutsche Patentschrift DE 3804275 offenbart einen dreidimensional stapelbaren Becher zum Aufbewahren von Milchprodukten, der einem Spielzeugbaustein für Kinder ähnlich ist.

Aus der DE 195 17 460 A1 ist eine Mehrwegverpackung mit mindestens einem Behälter bekannt, welcher zur Verringerung von Lager- und Transportkosten derart ausgebildet ist, dass der Behälter Verbindungsmittel zur lösbaren Verbindung mit mindestens einem weiteren Behälter aufweist. Durch diese Maßnahme können die Behälter modulartig zusammengesetzt werden, wobei als lösbare Verbindung jeweils ein Behälter mit zumindest einer schwalbenschwanzförmigen Einbuchtung und einer schwalbenschwanzförmigen Ausbuchtung versehen ist, sodass die benachbarten Behälter durch die schwalbenschwanzförmigen Ausformungen miteinander verbunden werden können. Mit Hilfe dieser Maßnahme soll sichergestellt werden, dass großflächige Kanister einen innigen Verbund herstellen und somit wesentlich leichter transportiert werden können. Das Zusammenfügen der einzelnen Behälter ist jedoch aufgrund der vorliegenden Passgenauigkeit der Schwalbenschwanzführung mit erheblicher Kraftanstrengung notwendig und ermöglicht ein Zusammenfügen der Behälter nur an einer Außenfläche des Verbundes.

Ferner offenbart die Offenlegungsschrift DE 2239337 ein Trinkspiel, das aus einer würfelförmigen Flasche besteht, wobei auf einer der sechs Seiten des Würfels ein erhabener Schraubverschluss angebracht ist. Neben dem Schraubverschluss weist die Flasche auf den fünf verbleibenden Seiten je eine zentrische Aufnahmevertiefung auf, die formbedingt genau den Verschluss einer weiteren baugleichen Flasche aufnehmen kann. Somit ist nur eine kettenförmige Verbindung untereinander möglich. Neben dem erhabenen Schraubverschluss und den fünf Aufnahmevertiefungen weist die würfelförmige Flasche an den acht Ecken der Würfelform je eine kleine dreieckige Abflachung als Verbindungselement auf. Von diesen acht dreieckigen Abflachungen tragen vier Abflachungen einen kleinen Zapfen, während vier andere Abflachungen ein entsprechendes Loch aufweisen, sodass diese Flasche mit Hilfe dieser Verbindungselemente nur kubisch raumzentriert stapelbar ist. An den Kanten befindliche Verbindungsmittel ermöglichen ferner eine diagonale Verbindung der Flaschen untereinander, die eine schachbrettartige Flächendeckung ermöglicht.

Durch Zusammenstecken zweier baugleicher Flaschen desselben Typs mit Hilfe des Verschlusses als Zapfen und einer der Aufnahmevertiefungen auf den fünf Seiten des Würfels, ist es möglich, die Flaschen eindimensional kubisch zu stapeln. Durch Wahl einer der fünf Seiten mit einer Aufnahmevertiefung ist es auch möglich, die Flaschen so ineinander zu stecken, dass sie eine um 90° abgeknickte Kette bilden. Durch übereckstecken in beliebiger Raumrichtung und kubisch raumzentrierter Stapelbarkeit ist es möglich, komplizierte dreidimensionale Gebilde mit diesen Flaschen zu erzeugen. Keine der in dieser Offenlegungsschrift offenbarten Verbindungsmöglichkeiten ermöglichen jedoch einen innigen und flächendeckenden Verbund.

Ein gravierender Nachteil der oben genannten Flaschen ist, dass die Verbindung zwischen Schraubverschluss und zentrischer Aufnahmevertiefung wie ein Hebel wirkt, der den Schraubverschluss bei leichter Agitation des nicht sehr stabilen Verbundes, wenn er aus Schraubverschluss und zentrischer Aufnahmevertiefung gebildet wird, sehr leicht zumindest teilweise öffnen kann. Dadurch kann unerwünscht Flüssigkeit aus der Flasche auslaufen.

Einige Verwender von speziell geformten Behältern verspüren unabhängig von deren Funktionalität das Bedürfnis, diese zu sammeln, unterschiedliche Behältern des selben Typs zu ergänzen und/oder diese gegebenenfalls in repräsentativer Form zu dekorieren.

Aufgrund der wenig ansprechenden Form der in der oben genannten Offenlegungsschrift offenbarten Flaschen eignen sich diese nur bedingt als Sammelobjekte.

Der vorliegenden Erfindung liegt daher die Aufgabe zugrunde, einen Behälter zur Verfügung zu stellen, der eine wesentlich verbesserte Kopplung der einzelnen Behälter untereinander im Verbund ermöglicht.

Erfindungsgemäß wird die Aufgabe durch die Merkmale des Anspruchs 1 gelöst; insbesondere dadurch dass die Behälter zumindest eine an die Grundform des Behälters unregelmäßig angeformte erste Ausformung mit einer Einschnürung und wenigsten eine hierzu korrespondierende unregelmäßig geformte zweite Ausformung in Form einer Ausnehmung innerhalb der Grundform des Behälters mit einer Verengung aufweisen, sodass zum Zusammenfügen der Behälter die erste Ausformung eines Behälters in der zweiten Ausformung eines weiteren Behälters aufnehmbar ist und sich zumindest in eine Fläche des benachbarten Behälters hinein erstreckt.

Weitere vorteilhafte Ausgestaltungen ergeben sich aus den Unteransprüchen.

Die erfindungsgemäßen Behälter sind vorrangig dazu ausgebildet zu mehreren in einem zweidimensionalen Verbund zusammengelegt zu werden. Hierzu ist es erforderlich dass ein Formschluss zumindest mit einem benachbarten Behälter erfolgt, wodurch sichergestellt ist, dass die Behälter beispielweise auch im Falle des Verschiebens nicht aus dem Verbund herausgerissen werden. Zu diesem Zweck ist zumindest eine erste gegenüber der Grundform des Behälters hervorstehende Ausformung vorgesehen, die in wenigstens eine korrespondierende Ausformung eingreift, welche in die Grundform des Behälters hineinragt und sich zumindest in eine Fläche des Behälters hinein erstreckt. Durch diese Maßnahme ist es beispielweise sichergestellt, dass ein einzelner auf einem Tisch mit seiner ebenen Fläche abgelegter Behälter durch Hinzufügen weiterer Behälter zu einem Verbund zusammengesetzt werden kann. Die beiden korrespondierenden Ausformungen weisen hierzu eine nahezu deckungsgleiche Form auf, damit diese ineinander gelegt werden können unter gleichzeitiger Berücksichtigung der erforderlichen Toleranzen und eines geringen Bewegungsspielraumes, sodass grundsätzlich die hervorstehende Ausformung geringfügig kleiner ausgebildet ist, als die in den Behälter hineinragende Ausformung. Zudem erstrecken sich die Ausformungen in die Fläche des Behälters hinein, sodass ein Aufsetzen von oben möglich ist. Im Einzelfall kann die Ausformung die gesamte Tiefe des Behälters einnehmen, sodass der hinzugefügte Behälter samt seiner Ausformung mit der unteren und oberen Fläche bündig abschließt.

Dadurch, dass zumindest eine, vorzugsweise zwei parallele ebene Fläche ausgebildet sind, besteht die Möglichkeit, das mehrere Lagen von Behältern übereinander stapelbar sind. Durch die Verbindung mindestens zweier Behälter untereinander, vorzugsweise mehrere nebeneinander angeordneten Behälter, wird ein inniger Verbund geschaffen, der beispielsweise auch beim Herausnehmen eines mittleren Behälters beibehalten wird und darüber hinaus werden randseitig angeordnete Behälter durch die unmittelbar benachbarten Behälter insoweit gehalten, dass diese nicht aus dem Verbund herausfallen können. Auf diese Weise können somit möglichst viele Behälter platzsparend mit einer hohen Packungsdichte angeordnet werden. Bei einer bevorzugt flachen Ausbildung der einzelnen Behälter ist zudem sichergestellt, dass sich die Behälter beim Transport nicht verdrehen können und in Unordnung geraten, sodass ein solcher Verbund sich in vorteilhafter Weise zum Bedrucken mit einem ansprechenden Motiv eignet.

Gemäß der Erfindung ist hierbei vorgesehen, dass jeder Behälter mit jedem benachbarten Behälter einen Formschluss aufweist, damit dieser Verbund eine hohe Stabilität aufweist. Vorzugsweise bildet der Behälter mit weiteren baugleichen Behältern ein regelmäßiges Muster, welches sich nicht in ein beispielweise aufgedrucktes Muster einfügen muss. Die Fläche der durch die formschlüssig und innig flächendeckend verbundenen Behälter ist eben ausgeführt. Eine ebene Fläche, die durch mehrere erfindungsgemäße Behälter gebildet wird, hat den Vorteil, dass diese im Verbund durch eine Druckmaschine laufen können, sodass großflächige Plakate oder großflächige Informationen auf diese Behälter gedruckt werden können, wobei durch den Verbund die Behälter während des Bedruckens nicht gegeneinander verschoben werden können. In einem anschließenden Trennungsgang können diese erfindungsgemäßen Behälter maschinell wieder voneinander getrennt werden. Auf diese Weise wird sichergestellt, dass ein auf den Verbund aufgedrucktes oder -geklebtes Motiv, Muster, Information, Notiz oder Hinweis beim Zusammenlegen der Behälter keine Fugen aufweist, die auf ungleichmäßiges Bedrucken durch Toleranzen bei der Positionierung der Behälter zurückzuführen sind.

In einer weiteren bevorzugten Ausführungsform ist mindestens eine Projektion mindestens eines Umfanges des Behälters einem Puzzlestück ähnlich. Der Ausdruck "Puzzle" gemäß der vorliegenden Erfindung bedeutet, dass der Behälter vier Seiten aufweist, von denen zwei Seiten eine konkave nach innen gerichtete Ausformung aufweisen und zwei Seiten eine nach außen gerichtete konvexe Ausformung aufweisen. Die nach außen gerichteten konvexen Ausformungen des Behälters greifen formschlüssig in die konkaven nach innen gerichteten Ausformungen eines weiteren formgleichen Behälters. Durch die Wahl der Formgebung eines Puzzlestückes ist es möglich, die Behälter somit flächendeckend und formschlüssig miteinander zu verbinden, sodass sie einen festen Verbund bilden, der nicht auseinander gezerrt werden kann. Neben einer zweizähligen Symmetrie sind auch andere Puzzlegeometrien denkbar. Um die Stapelbarkeit zu erhöhen ist hierbei vorgesehen, dass die Behälter zwei parallele Flächen aufweisen, wobei eine Fläche zum Legen und eine Fläche zum Bedrucken vorgesehen ist.

Der besondere Vorteil dieser Ausführung ist es, dass mehrere zusammengesteckte Behälter gleichen Typs ohne eine zusätzliche Befestigungseinrichtung einen Verbund bilden, der nicht gegeneinander beweglich ist. Hierdurch wird insbesondere ermöglicht, mehrere Behälter durch eine Druckmaschine zu transportieren, die die Behälter gemeinsam bedruckt. Ein weiterer Vorteil ist es, dass Benutzer dieser Verpackung durch die Formgabe den Zweck der formschlussbedingten Form leichter erkennen können.

In einer weiteren Ausführungsform ist der Behälter einem ineinander steckbaren Baustein ähnlich. Vorteilhaft an dieser bevorzugten Ausführungsform ist die Erkennbarkeit der Formschlüssigkeit und damit die leichte Erkennbarkeit der erfindungsgemäßen Formgebung als Mittel zur Bildung eines Verbundes der wiederverschließbaren erfindungsgemäßen Behälter.

Gemäß der Erfindung ist vorgesehen, dass die erste Ausformung unregelmäßig ausgeformt ist und an die Grundform des Behälters angeformt ist und zwei unregelmäßig geformte Parallelflächen aufweist, welche mit einer Einschnürung versehen sind. Demgegenüber besteht die zweite Ausformung aus einer korrespondierenden unregelmäßigen Ausnehmung innerhalb der Grundform des Behälters und ist mit einer Verengung ausgestattet, sodass nach dem Zusammenfügen zweier Behälter ein seitliches Auseinanderziehen oder Schieben aufgrund der vorhandenen Verengung beziehungsweise Einschnürung nicht möglich ist. Hierbei können sich die Ausformungen über die gesamte Höhe des Behälters erstrecken gegebenenfalls aber auch nur über einen Teil der Höhe beziehungsweise Tiefe, sodass die hervorstehende Ausformung quasi in einer korrespondierenden Mulde eingelegt wird.

In einer besonderen Ausführungsform weisen die Behälter zumindest teilweise eine kombinierte Umrandung aus Nut und Feder oder ähnliche Mittel zur Verbindung zweier Behälter auf. Durch Nut und Feder entlang zumindest eines Teils des Umfangs eines Behälters ist es möglich, die Behälter ebenfalls fest miteinander zu verbinden. Damit die Behälter sehr leicht zusammengefügt werden können sind die Kanten beziehungsweise Ausformungen gegenüber den entsprechenden korrespondierenden Flächen leicht konisch ausgebildet, wobei die Behälter zumindest entlang einer Seitenfläche mit zusätzlichen Aufstellkanten versehen sind, damit ein einzelner Behälter in einer vertikalen Position aufgestellt werden kann.

Zur Befüllung des Behälters ist eine Öffnung mit einem diese verschließenden Verschluss vorgesehen, welche in einer ersten Ausführungsform in eine hervorstehende Ausformung eingearbeitet ist, wobei diese Öffnung beispielweise in einer tiefer liegenden Mulde angeordnet sein kann und durch einen elastischen Stopfen verschließbar ist, der bündig mit der vorliegenden Ausformung abschließt, sodass der Verschluss in der Projektionsfläche verdeckt liegend angeordnet ist.

Alternativ besteht die Möglichkeit, dass der Verschluss im verschlossenen Zustand des Behälters mit mindestens einer ebenen Fläche des Behälters eine gemeinsame Ebene bildet und der Verschluss in einer bestimmten Position arretierbar ist, damit mehrere Behälter nebeneinander liegend angeordnet werden können und ein Verschluss, welcher im Wesentlichen die Kontur einer Ausformung annimmt, in der korrespondierenden Kontur aufgenommen wird. Bei einer bevorzugt flachen Ausbildung der einzelnen Behälter ist zudem sichergestellt, dass sich der Behälter beim Transport nicht verdrehen kann und somit der Verschluss gelöst wird.

In einer weiteren bevorzugten Ausführungsform der Erfindung nimmt der Verschluss des Behälters die Funktion mindestens eines formschlüssigen Verbindungselements auf, um damit eine Verbindung zu einem weiteren Element zu schaffen. Vorteilhaft an dieser Ausgestaltung ist es ferner, dass der Benutzer der Behälter hierdurch veranlasst wird, den Verschluss auf die Behälter wieder aufzubringen. Dadurch ergibt sich der Vorteil, dass hochwertige Behälter, die im Pfandverfahren wieder an den Hersteller zurückgeleitet werden sollen, durch die Veranlassung den Verschluss wiederaufzubringen, im verschlossenen Zustand zurück zum Wiederverwerter versendet werden. Hierdurch wird verhindert, dass ein verderblicher Behälterinhalt beim Transport auslaufen kann, dass recyclefähiges Material wieder in den Produktionskreislauf zurückgelangt und dass Abfall vermieden wird. Hierbei kann der Verschluss lediglich eine flächendeckende Funktion oder selbst eine aktive Verzahnungsfunktion oder Steckfunktion übernehmen.

In einer besonders bevorzugten Ausführungsform weist der Verschluss des Behälters im verschlossenen Zustand eine eindeutig definierte Stellung auf, welche bevorzugt mindestens eine Ebene des Verschlusses im verschlossenen Zustand mit mindestens einer Ebene des Behälters zu einer gemeinsamen Ebene zusammenfügt. Dies kann beispielsweise dadurch erreicht werden, dass der Verschluss auf eine nicht kreisrunde Öffnung des Behälters gesteckt wird. Eine weitere Möglichkeit zur eindeutigen Definition der Stellung des Verschlusses im verschlossenen Zustand ist die Verwendung eines Gewindes mit einem Anschlag. Hierdurch wird gewährleistet, dass die Fläche, die aus mehreren zusammengesteckten Behältern besteht, tatsächlich eben ist. Ein Verschluss mit eindeutig definierter Stellung im verschlossenen Zustand oder verdeckt liegender Anordnung kann als Schraub-, Schnapp- oder Steckverschluss ausgebildet sein.

Bevorzugt bilden mehrere gleiche erfindungsgemäße Behälter ein regelmäßiges Muster in mindestens einer Richtung, wobei der einzelne Behälter und/oder der einzelne Verschluss aus unterschiedlichen oder gleichen Materialien gefertigt sein kann, beispielsweise aus Glas, Keramik, Metall, einem polymeren Werkstoff oder aus einem Verbundmaterial oder aus Mischungen dieser Materialien.

Der Behälter ist bedruckbar oder beklebbar. Besonders bevorzugt ist der Behälter und/oder der Verschluss mit einem Motivausschnitt bedruckt oder beklebt, der mindestens einen weiteren Motivausschnitt eines weiteren erfindungsgemäßen Behälters ergänzt, sodass durch zusammenfügen mehrerer Behälter ein gemeinsames Motiv entsteht.

Die Behälter sind mit einem sich über mehrere Behälter erstreckenden Motiv und/oder Muster bedruckt worden, dadurch kann anhand des willkürlichen Motivs bzw. Musters die ursprünglich gewählte Sortierfolge wieder hergestellt werden und somit die bereits früher aufgedruckten Informationen wiedergewonnen werden.

Die Informationen können hierbei entweder zur Qualitätssicherung und späteren Kontrolle verwendet werden oder aber, um eine bestimmte Zuordnung vorzunehmen, sei es eine zeitabhängige oder gegebenenfalls bildabhängige Zuordnung. Durch eine zeitabhängige Zuordnung wird dem Benutzer signalisiert, dass eine gleichmäßige Qualität aus einer Positioncharge gewährleistet ist und keinesfalls aufgrund unterschiedlicher Herstellungschargen unterschiedliche Qualitäten miteinander vermischt wurden. Soweit weitergehende Informationen auf den Behältern abgedruckt sind, können ansprechende Farb- oder Formgebungen im Vordergrund stehen oder es kann sich um Abbildungen von natürlichen Gegenständen oder Personen handeln, die mosaikartig nach dem Auseinandernehmen wieder zusammensetzbar sind. Andere Beispiele bestehen in Mustern, die die Stapelreihe dokumentieren oder unregelmäßige Muster beispielsweise Wasserzeichen oder Wasserzeichenimitate, die sich auf eine Vielzahl verschiedener Behälter erstreckt oder individuelle Handzeichen aufweisen.

Ferner können durch den innigen Verbund der einzelnen Behälter untereinander diese in vorteilhafter Weise maschinengängig vollautomatisch bedruckt oder mit Labels versehen werden, sodass ein rationelles Produktionsverfahren möglich ist, weil viele Behälter gleichzeitig bedruckbar sind.

Neben den rein technischen Verwendungsmöglichkeiten und Vorteilen, besteht auch beispielsweise die Möglichkeit, die Behälter so mit Aufdrucken zu versehen, dass der Inhalt des Aufdrucks einem Betrachter erst ersichtlich wird, wenn viele gleichartige Behälter in einer richtigen Reihenfolge flächendeckend miteinander verbunden wurden. Dies hat den Vorteil, das Hinweise nur gelesen werden können, wenn alle Behälter in einer korrekten Stapelreihenfolge verbunden sind, was das Sammel- und Ergänzungsbedürfnis einiger Behälterverwender weckt und/oder stillt.

Ferner besteht die Möglichkeit, mehrere so nebeneinander angeordnete Behälter mit einem Aufdruck zu versehen, der bedingt durch den Verbund fugenlos ausgebildet ist und nach dem Auseinandernehmen der einzelnen Behälter anhand des verwendeten Musters eine spätere originalgetreue Rekonstruktion ermöglicht.

In einer speziellen und besonders bevorzugten Ausführungsform ist der Behälter eine Flasche mit einem Nennvolumen von 1 cl - 1000 cl, bevorzugt von 1 cl - 100 cl, besonders bevorzugt von 1 cl - 4 cl, wobei die Flasche und/oder der Verschluss mit einem Motivausschnitt bedruckt oder beklebt ist, der mindestens einen weiteren Motivausschnitt eines weiteren formgleichen oder nicht formgleichen Behälters ergänzt.

Ein wesentlicher Vorteil des erfindungsgemäßen Behälters ist es, dass er im innigen Verbund eine Fläche zur Verfügung stellt, auf die ein oder mehrere Motive, ein oder mehrere Muster, oder großflächige Informationen oder Hinweise abgedruckt sein können. Beispielhaft für Hinweise, die auf den Verpackungen aufgebracht sein können, sind großflächige, über das Platzangebot eines einzelnen Behälters hinausgehende Warnhinweise oder Werbehinweise. Motive sind beispielhaft Farb- und Formgebungen oder Abbildungen von natürlichen Gegenständen oder Personen. Beispielhaft für Notizen oder für Muster, die die Stapelreihe dokumentieren, können unregelmäßige Muster sein, Wasserzeichen oder Wasserzeichenimitate, die sich über eine Vielzahl verschiedener Behälter erstreckt, oder individuelle Handzeichen.

Die Erfindung wird im Nachfolgenden anhand der Figuren nochmals erläutert.

Es zeigt
- Fig. 1: in einer Draufsicht einen erfindungsgemäßen Behälter,
- Fig. 2: in einer Seitenansicht den erfindungsgemäßen Behälter gemäß Figur 1,
- Fig. 3: in einer Draufsicht drei zusammengefügte Behälter gemäß Figur 1,
- Fig. 4: in einer Draufsicht einen Verbund aus neun zusammengefügten formgleichen Behältern mit einem Textaufdruck, der erst im Verbund mit korrekter Verbundfolge zu lesen ist sowie zwei einzelne Behälter aus dem Verbund,
- Fig. 5: in einer Draufsicht einen Verbund aus sechzehn Behältern, die in korrekter Zusammenlegung ein Bild ergeben und
- Fig. 6: in einer Draufsicht einen erfindungsgemäßen Behälter mit einem verdeckt liegenden Verschluss.

Figur 1 zeigt einen erfindungsgemäßen Behälter 1 mit wiederaufsetzbarem Verschluss 2, der gemeinsam mit der bedruckbaren oder beklebbaren Oberfläche 3 des Behälters 1 eine Ebene bildet. Eine konkave Ausformung 4 nimmt formschlüssig eine korrespondierende konvexe Ausformung 5 auf, wobei eine konkave Ausformung 6 in ihrem Umriss mit dem Umriss des wiederaufsetzbaren Verschlusses 2 korrespondiert. In Figur 1 ist nur die Draufsicht des Behälters 1 dargestellt. Der Behälter 1 weist aber senkrecht zur Bildebene eine Erhabenheit auf, durch die der Behälter 1 eine 3-dimensionale Form mit dem bevorzugten Volumen erhält. Zur Herstellung eines Verbundes mehrerer Behälter 1 ist die konkave Ausformung 4 mit einer Verengung 7 und die konvexe Ausformung 5 mit einer Einschnürung 8 versehen, sodass nach dem Zusammenfügen die einzelnen Behälter 1 nicht ohne Weiteres aus dem Verbund herausfallen können.

Figur 2 zeigt in einer Seitenansicht, den erfindungsgemäßen Behälter 1 gemäß Figur 1 mit der konkaven Ausformung 4.

Figur 3 zeigt einen eindimensionalen Verbund aus drei erfindungsgemäßen Behältern 1, die mit Hilfe der konkaven Ausformung 4 und der konvexen Ausformung 5, die in Figur 1 gezeigt sind, miteinander in einer Reihe verbunden sind.

Figur 4 zeigt einen zweidimensionalen Verbund mit einer nahezu quadratischen Translationssymmetrie, auf dem ein Text aufgedruckt ist, der einerseits die Symmetrie des Verbundes aufhebt und erst durch korrektes Ineinanderstecken der erfindungsgemäßen Behälter 1 mit verschlüsseltem Aufdruck lesbar ist. Hervorgehoben sind zwei erfindungsgemäße Behälter 1 mit verschlüsseltem Aufdruck, die aus der 1. Zeile und 1. Spalte und aus der 2. Zeile und 3. Spalte des zweidimensionalen Verbundes entstammen. Die Verschlüsselungsstärke wurde zu Demonstrationszwecken in der Figur absichtlich gering gewählt.

Figur 5 zeigt einen Verbund aus sechzehn erfindungsgemäßen Behältern 1, die eine unterschiedliche Bedruckung aufweisen, wobei die unterschiedlichen Bedruckungen in einer Abfolge gemeinsam ein erkennbares Bild erzeugen. Dadurch wird eine korrekte Stapelreihenfolge dokumentiert. Hervorgehoben sind zwei erfindungsgemäße Behälter 1 aus der 3. Zeile und 2. Spalte sowie aus der 3. Zeile und 3. Spalte des Verbundes, wobei die Spalten von links nach rechts, die Zeilen von oben nach unten gezählt werden. Die beiden hervorgehobenen Behälter sind mit einem unterschiedlichen Motivausdruck des gemeinsamen Motivs in Figur 4 bedruckt, wobei die beiden verschiedenen Motivausschnitte der beiden unterschiedlich bedruckten Behälter 1 einander ergänzen. Der erste Behälter zeigt einen Motivausschnitt mit Teilen von Oberlippe, Nase und rechtem Auge, der zweite Behälter hingegen zeigt Teile des linken Auges und der linken Wange eines willkürlich gewählten Druckmotivs. Erst im korrekten Verbund in Figur 4 ist der Motivausschnitt deutlich zu erkennen und die korrekte Stapelreihenfolge ist damit dokumentiert.

Figur 6 zeigt in einer Seitenansicht einen erfindungsgemäßen Behälter 10, welcher in seiner äußeren Kontur weitestgehend mit dem erfindungsgemäßen Behälter 1 aus Figur 1 identisch ist. Insofern weist er nach außen hervorstehende konkave Ausformungen 11, 12 sowie in den Grundkörper des Behälters 10 hineinragende konvexe Ausformungen 13, 14 auf. Anstelle eines Schraubverschlusses ist in der oberen Ausformung 11 eine Nut oder Mulde 15 ausgebildet, die in eine Bohrung 16 mündet, um eine Befüllung des Behälters 10 vorzunehmen. Die Bohrung 12 wird durch einen Stopfen 17 verschlossen, welcher nicht über den Rand der Mulde 15 hinausragt und somit vorschlüssig gemäß der Ausformung 11 abschließt. Der Stopfen 17 kann beispielweise durch ein Bajonett- oder ein Klemmverschluss oder eine Dichtlippe in der Bohrung 16 gehalten sein und kann durch Krafteinwirkung aus der Bohrung 16 herausgezogen werden, sodass der Inhalt des Behälters 10 entleert werden kann. Nach der Entleerung des Behälters 10 kann die Öffnung mit dem Stopfen 17 wieder verschlossen werden.

Die in den Figuren dargestellten Ausführungsformen sind lediglich beispielhaft und dienen zur Verdeutlichung der Erfindung, schränken jedoch den Erfindungsgedanken nicht ein. Besonders die Form des Umfangs des in den Figuren gewählten Puzzlestückbeispiels und das Motiv der Bedruckung ist gemäß den Ansprüchen frei veränderbar und schränken den Erfindungsgedanken nicht ein. Die Wahl des Aufdruckes ist zudem beliebig wählbar.

### Bezugszeichenliste:

- 1: Behälter
- 2: Verschluss
- 3: Oberfläche
- 4: Ausformung
- 5: Ausformung
- 6: Ausformung
- 7: Verengung
- 8: Einschnürung
- 10: Behälter
- 11: Ausformung
- 12: Ausformung
- 13: Ausformung
- 14: Ausformung
- 15: Nut/Mulde
- 16: Bohrung
- 17: Stopfen

## Patentansprüche

1. Behälter (1,10) mit Verschluss (2,17), welcher mit einer Flüssigkeit befüllbar und mit mindestens einem weiteren Behälter (1,10) formschlüssig verbindbar ist, wobei
die Behälter (1,10) zumindest eine ebene Fläche aufweisen und mehrere Behälter (1,10) in einem zweidimensionalen Verbund zusammenlegbar sind und ein Formschluss zu mindestens einem benachbarten Behälter (1,10) herstellbar ist, wobei zumindest eine erste gegenüber einer Grundform des Behälters (1,10) hervorstehende Ausformung (2,5,11,12) in wenigstens eine zweite korrespondierende Ausformung (4,6,13,14) eingreift, welche in die Grundform des Behälters (1,10) hineinragt und sich zumindest in eine Fläche des Behälters (1,10) hinein erstreckt,
**dadurch gekennzeichnet,**
**dass** die erste Ausformung (2,5,11,12) unregelmäßig ausgeformt ist und an die Grundform des Behälters (1,10) angeformt ist und dadurch zwei unregelmäßig geformte parallale obeneflächen bildet, welche eine Einschnürung (8) aufweisen,
**dass** die zweite Ausformung (4,6,13,14) aus einer korrespondierenden unregelmäßigen Ausnehmung innerhalb der Grundform des Behälters (1,10) besteht und mit einer Verengung (7) ausgestattet ist
und **dass** der Behälter (1,10) und/oder der Verschluss (2) mit einem Motivausschnitt bedrucktbar und/oder beklebbar ist, der mindestens einen weiteren Motivausschnitt eines weiteren Behälters (1,10) ergänzt.

2. Behälter gemäß Anspruch 1,
**dadurch gekennzeichnet,**
**dass** jeder Behälter (1,10) mit jedem benachbarten Behälter (1,10) einen Formschluss aufweist.

3. Behälter gemäß Anspruch 1 oder 2,
**dadurch gekennzeichnet,**
**dass** der formschlüssig mit weiteren Behältern (1,10) verbundene Behälter (1,10) gemeinsam mit den weiteren Behältern (1,10) ein regelmäßiges Muster bildet.

4. Behälter nach Anspruch 1, 2 oder 3,
**dadurch gekennzeichnet,**
**dass** der formschlüssig mit weiteren Behältern (1,10), bevorzugt mit weiteren formgleichen Behältern (1,10), verbundene Behälter (1,10) gemeinsam mit den weiteren Behältern (1,10) eine geschlossene, vorzugsweise ebene, Fläche bildet.

5. Behälter nach Anspruch 1, 2, 3 oder 4,
**dadurch gekennzeichnet,**
**dass** die Form des Behälters (1,10) einem Puzzelstück entspricht und zwei hervorstehende umfangsverteilte Ausformungen (2,5,11,12) und zwei diese aufnehmende Ausformungen (4,6,13,14) aufweist.

6. Behälter nach einem der Ansprüche 1 bis 5,
**dadurch gekennzeichnet,**
**dass** die Behälter (1,10) zwei parallele Flächen aufweisen, wobei eine Fläche zum Legen und zumindest eine Flãche zum Bedrucken vorgesehen ist, wobei die parallelen Flächen im Bereich der Ausformungen (2,4,5,11,12,13,14) unregelmäßig geformt sind.

7. Behälter nach einem der Ansprüche 1 bis 6,
**dadurch gekennzeichnet,**
**dass** sich die Ausformungen (2,4,5,6,11,12,13,14) zumindest über einen Teil der Tiefe beziehungsweise Dicke des Behälter (1,10) erstrecken.

8. Behälter nach einem der Ansprüche 1 bis 7,
**dadurch gekennzeichnet,**
**dass** die Grundform des Behälters (1,10) ein regelmäßiges Polygon beschreibt.

9. Behälter nach einem der Ansprüche 1 bis 8,
**dadurch gekennzeichnet,**
**dass** der Behälter (1,10) mindestens teilweise eine kombinierte Umrandung aus Nut und Feder aufweist oder dass der Behälter (1,10) zumindest eine Aufstellkante aufweist.

10. Behälter nach einem der Ansprüche 1 bis 9,
**dadurch gekennzeichnet,**
**dass** eine, vorzugsweise hervorstehende, Ausformung (2,5,11,12) mit einer Öffnung (16) und einem diese verschließenden Verschluss (17) versehen ist.

11. Behälter nach einem der Ansprüche 1 bis 10,
**dadurch gekennzeichnet,**
**dass** der Verschluss in einer Projektionsfläche verdeckt liegend und die Öffnungen (16) in einer tieferliegenden Mulde (15) angeordnet ist.

12. Behälter nach einem der Ansprüche 1 bis 11,
**dadurch gekennzeichnet,**
**dass** die bedruckbare oder beklebbare Oberfläche (3) des Behälters (1) mit dem wiederaufsetzbaren Verschluss (2) gemeinsam eine Ebene bildet.

13. Behälter nach einem der Ansprüche 1 bis 12,
**dadurch gekennzeichnet,**
**dass** die Öffnung (16) durch einen elastischen Stopfen (17) verschließbar ist, der bündig mit der Ausformung (2,5,11,12) abschließt.

14. Behälter nach einem der Ansprüche 1 bis 13,
**dadurch gekennzeichnet,**
**dass** zumindest eine ebene Fläche des Verschlusses (2) im verschlossenen Zustand mit mindestens einer ebenen Fläche des Behälter (1,10) eine gemeinsame Ebene bildet und dass der Verschluss (2) des Behälters (1,10) die Funktion mindestens eines formschlüssigen Verbindungselementes zu weiteren dazu passenden Behältern (1,10) übernimmt.

15. Behälter nach einem der Ansprüche 1 bis 14,
**dadurch gekennzeichnet,**
**dass** der Verschluss (2) des Behälters (1,10) ein Verzahnungs- oder Steckelement bzw. eine Ausformung des Behälters (1,10) bildet und dass der Verschluss (2) des Behälters (1,10) im verschlossenen Zustand eine eindeutig definierte Stellung aufweist.

16. Behälter nach Anspruch 12 oder 15,
**dadurch gekennzeichnet,**
**dass** der Verschluss (2) ein Schraub-, Schnapp- oder Steckverschluss ist.

17. Behälter nach einem der Ansprüche 1 bis 16,
**dadurch gekennzeichnet,**
**dass** mehrere miteinander formschlüssig verbundene Behälter (1,10) ein in mindestens einer Richtung symmetrisches Muster bilden.

18. Behälter nach einem der Ansprüche 1 bis 17,
**dadurch gekennzeichnet,**
**dass** der Behälter (1,10) und der Verschluss (2) unabhängig voneinander aus gleichen oder unterschiedlichen Materialien, beispielsweise aus Glas, Keramik, Metall, einem polymeren Werkstoff oder Verbundmaterial besteht.

19. Behälter nach einem der Ansprüche 1 bis 18,
**dadurch gekennzeichnet,**
**dass** der Behälter (1,10) ein Nennvolumen von 1 cl bis 1.000 cl, bevorzugt von 1 cl bis 100 cl, besonders bevorzugt von 1 cl bis 4 cl aufweist.

20. Behälter nach einem der Ansprüche 1 bis 19,
**dadurch gekennzeichnet,**
**dass** der Behälter (1,10) eine Flasche ist.

## Claims

1. Container (1,10) with a lock (2,17) which can be filled with a liquid and positively connected to at least one further container (1, 10), wherein the containers (1, 10) comprise at least one flat surface and several containers (1, 10) can be put together in a two-dimensional combination, and a positive connection to at least one adjacent container (1, 10) can be established, wherein at least one first shaping (2, 5, 11, 12) projecting from a basic shape of the container (1,10) engages in at least one second corresponding shaping (4, 6, 13, 14) which projects into the basic shape of the container (1, 10) and extends at least into one surface of the container (1, 10),
**characterized in that**
the first shaping (2, 5, 11, 12) has an irregular shape and is formed at the basic shape of the container (1, 10) and thereby forms two irregularly shaped, parallel, flat surfaces which comprise a contraction,
the second shaping (4, 6, 13, 14) consists of a corresponding irregular recess within the basic shape of the container (1, 10) and is equipped with a narrowing (7),
and that a section of a motif can be printed and/or pasted onto the container (1, 10) and/or the lock (2) which section of a motif supplements at least one further section of a motif of a further container (1, 10).

2. Container according to claim 1,
**characterized in that**
each container (1, 10) forms a positive connection with each adjacent container (1, 10).

3. Container according to claim 1 or 2,
**characterized in that**
the container (1, 10) positively connected to further containers (1, 10) forms a regular pattern together with the further containers (1, 10).

4. Container according to claim 1, 2 or 3,
**characterized in that**
the container (1, 10) positively connected to further containers (1, 10), preferably to further containers (1, 10) of the same shape, forms a closed, preferably flat surface together with the further containers (1, 10).

5. Container according to claim 1, 2, 3 or 4,
**characterized in that**
the shape of the container (1, 10) corresponds to a piece of a jigsaw and comprises two projecting shapings (2, 5, 11, 12) distributed at the circumference, and two shapings (4, 6, 13, 14) receiving the same.

6. Container according to one of claims 1 to 5,
**characterized in that**
the containers (1, 10) comprise two parallel surfaces, where one surface is provided for laying and at least one surface is provided for printing, where the parallel surfaces have an irregular shape in the region of the shapings (2, 4, 5, 11, 12, 13, 14).

7. Container according to one of claims 1 to 6,
**characterized in that**
the shapings (2, 4, 5, 6, 11, 12, 13, 14) extend at least over a portion of the depth or thickness of the container (1, 10).

8. Container according to one of claims 1 to 7,
**characterized in that**
the basic shape of the container (1, 10) describes a regular polygon.

9. Container according to one of claims 1 to 8,
**characterized in that**
the container (1, 10) at least partially comprises a combined bordering of a groove and spring or that the container (1, 10) comprises at least one support edge.

10. Container according to one of claims 1 to 9,
**characterized in that**
one shaping (2, 5, 11, 12) which is preferably projecting is provided with an opening (16) and a lock (17) closing the same.

11. Container according to one of claims 1 to 10,
**characterized in that**
the lock is arranged to lie covered in a projected area and the openings (16) are arranged in a lower-lying cavity (15).

12. Container according to one of claims 1 to 11,
**characterized in that**
the printable or pastable surface (3) of the container (1) forms a plane together with the replaceable lock (2).

13. Container according to one of claims 1 to 12,
**characterized in that**
the opening (16) can be closed by an elastic plug (17) which is flush with the shaping (2, 5, 11, 12).

14. Container according to one of claims 1 to 13,
**characterized in that**
at least one flat surface of the lock (2) forms a common plane with at least one flat surface of the container (1, 10) in the closed state, and that the lock (2) of the container (1, 10) assumes the function of at least one
positive connection element to further matching containers (1, 10).

15. Container according to one of claims 1 to 14,
**characterized in that**
the lock (2) of the container (1, 10) forms a teeth or plug-in element or a shaping of the container (1, 10), and that the lock (2) of the container (1, 10) has a clearly defined position in the closed state.

16. Container according to claim 12 or 15,
**characterized in that**
the lock (2) is a screwed, snap or plug-in lock.

17. Container according to one of claims 1 to 16,
**characterized in that**
several containers (1, 10) positively connected to each other form a pattern which is symmetrical at least in one direction.

18. Container according to one of claims 1 to 17,
**characterized in that**
the container (1, 10) and the lock (2) independently consist of the same or of different materials, for example of glass, ceramics, metal, a polymeric material or a composite material.

19. Container according to one of claims 1 to 18,
**characterized in that**
the container (1, 10) has a rated volume of 1 cl to 1,000 cl, preferably 1 cl to 100 cl, particularly preferred 1 cl to 4 cl.

20. Container according to one of claims 1 to 19,
**characterized in that**
the container (1, 10) is a bottle.

## Revendications

1. Récipient (1, 10) doté d'un système de fermeture (2, 17), qui peut être rempli d'un liquide et peut être raccordé par liaison de forme avec au moins un autre récipient (1, 10), les récipients (1, 10) présentant au moins une surface plane et plusieurs récipients (1, 10) étant repliables en un assemblage en deux dimensions et une liaison de forme pouvant être créée avec au moins un récipient contigu (1, 10), au moins une première conformation (2, 5, 11, 12) saillant en regard d'une forme de base du récipient (1, 10) s'engageant dans au moins une seconde conformation correspondante (4, 6, 13, 14), qui fait saillie dans la forme de base du récipient (1, 10) et s'étend au moins à l'intérieur d'une surface du récipient (1, 10),
**caractérisé par le fait**
**que** la première conformation (2, 5, 11, 12) est de forme irrégulière et est formée contre la forme de base du récipient (1, 10) et forme ainsi deux surfaces planes parallèles de forme irrégulière, présentant un renflement (8),
**que** la seconde conformation (4, 6, 13, 14) est constituée d'un évidement irrégulier correspondant à l'intérieur de la forme de base du récipient (1, 10) et est équipée d'un rétrécissement (7) et
**que** le récipient (1, 10) et/ou le système de fermeture (2) peut recevoir l'application par impression ou par collage d'un extrait de motif imprimé complétant au moins un autre extrait de motif d'un autre récipient (1, 10).

2. Récipient selon la revendication 1,
**caractérisé par le fait que**
chaque récipient (1, 10) présente une liaison de forme avec chaque récipient contigu (1, 10).

3. Récipient selon la revendication 1 ou 2,
**caractérisé par le fait que**
le récipient (1, 10) relié par liaison de forme à d'autres récipients (1, 10) forme un motif régulier conjointement avec les autres récipients (1, 10).

4. Récipient selon la revendication 1, 2 ou 3,
**caractérisé par le fait que**
le récipient (1, 10) relié à d'autres récipients (1, 10) par liaison de forme, préférentiellement à d'autres récipients (1, 10) de même forme, forme conjointement avec les autres récipients (1, 10) une surface fermée, préférentiellement plane.

5. Récipient selon la revendication 1, 2, 3 ou 4,
**caractérisé par le fait que**
la forme du récipient (1, 10) correspond à une pièce de puzzle et présente deux conformations saillantes réparties sur la périphérie (2, 5, 11, 12) et deux conformations recevant celles-ci (4, 6, 13, 14).

6. Récipient selon une des revendications 1 à 5,
**caractérisé par le fait que**
les récipients (1, 10) présentent deux surfaces parallèles, une surface étant prévue pour la pose et au moins une surface étant prévue pour l'impression, les surfaces parallèles étant formées de manière irrégulière dans la zone des conformations (2, 4, 5, 11, 12, 13, 14).

7. Récipient selon une des revendications 1 à 6,
**caractérisé par le fait que**
les conformations (2, 4, 5, 6, 11, 12, 13, 14) s'étendent au moins sur une partie de la profondeur ou de l'épaisseur du récipient (1, 10).

8. Récipient selon une des revendications 1 à 7,
**caractérisé par le fait que**
la forme de base du récipient (1, 10) décrit un polygone régulier.

9. Récipient selon une des revendications 1 à 8,
**caractérisé par le fait que**
le récipient (1, 10) présente au moins partiellement une bordure combinée de rainure et languette ou que le récipient (1, 10) présente au moins une arête de mise en place.

10. Récipient selon une des revendications 1 à 9,
**caractérisé par le fait que**
une conformation (2, 5, 11, 12), préférentiellement saillante, est dotée d'une ouverture (16) et d'un système de fermeture (17) refermant celle-ci (17).

11. Récipient selon une des revendications 1 à 10,
**caractérisé par le fait que**
le système de fermeture est disposé dans une surface de projection disposée de façon recouverte et les ouvertures (16) sont disposées dans un creux (15) plus en profondeur.

12. Récipient selon une des revendications 1 à 11,
**caractérisé par le fait que**
la surface (3) du récipient (1) pouvant recevoir une application par impression ou par collage conjointement avec le système de fermeture repositionnable (2) forme un plan.

13. Récipient selon une des revendications 1 à 12,
**caractérisé par le fait que**
l'ouverture (16) est refermable par un bouchon élastique (17) offrant une fermeture à fleur avec la conformation (2, 6, 11, 12).

14. Récipient selon une des revendications 1 à 13,
**caractérisé par le fait que**
au moins une surface plane du système de fermeture (2) forme à l'état fermé avec au moins une surface plane du récipient (1, 10) un plan commun et que le système de fermeture (2) du récipient (1, 10) prend en charge la fonction d'au moins un élément de raccordement par liaison de forme à d'autres récipients s'y adaptant (1, 10).

15. Récipient selon une des revendications 1 à 14,
**caractérisé par le fait que**
le système de fermeture (2) du récipient (1, 10) forme un élément de denture ou un élément enfichable, ou une conformation du récipient (1, 10) et que le système de fermeture (2) du récipient (1, 10) présente à l'état fermé une position définie de manière univoque.

16. Récipient selon la revendication 12 ou 15,
**caractérisé par le fait que**
le système de fermeture (2) est un bouchon à vis, encliquetable ou à enfichage.

17. Récipient selon une des revendications 1 à 16,
**caractérisé par le fait que**
plusieurs récipients reliés entre eux par liaison de forme (1, 14) forment un motif symétrique dans au moins un sens.

18. Récipient selon une des revendications 1 à 17,
**caractérisé par le fait que**
le récipient (1, 10) et le système de fermeture (2), indépendamment l'un de l'autre, sont constitués de matériaux identiques ou différents, par exemple de verre, de céramique, de métal d'un matériau polymère ou composite.

19. Récipient selon une des revendications 1 à 18,
**caractérisé par le fait que**
le récipient (1, 10) présente un volume nominal de 1 cl à 1000 cl, préférentiellement de 1 cl à 100 cl, très préférentiellement de 1 cl à 4 cl.

20. Récipient selon une des revendications 1 à 19,
**caractérisé par le fait que**
le récipient (1, 10) est une bouteille.
